# EUROPÄISCHE PATENTSCHRIFT

(11) **EP 0 730 923 B1**
(45) Veröffentlichungstag und Bekanntmachung des Hinweises auf die Patenterteilung: **19.09.2001**
(21) Anmeldenummer: 96103229.9
(22) Anmeldetag: 02.03.1996
(51) Int. Cl.: B22D 11/04

(54) **Kokille zum Stranggiessen von Metallen**
Mould for continuous casting of metals
Coquille pour la coulée continue de métaux

(30) Priorität: 08.03.1995 DE 19508169
(43) Veröffentlichungstag der Anmeldung: 11.09.1996
(73) Patentinhaber: KM Europa Metal Aktiengesellschaft, D-49023 Osnabrück (DE)
(72) Erfinder: Villanueva, Hector, 49086 Osnabrück (DE); Rode, Dirk, Dr., 49088 Osnabrück (DE)

(56) Entgegenhaltungen:
- EP-A- 0 498 296
- WO-A-92/05898
- DE-A- 1 508 922
- FR-A- 1 551 365
- GB-A- 2 177 331
- US-A- 3 595 302
- US-A- 4 207 941

## Beschreibung

Die Erfindung betrifft eine Kokille zum Stranggießen von Metallen, vorzugsweise Stahl, mit einem an zwei gegenüberliegenden Seiten offenen, mehrfach konisch ausgebildeten Formhohlraum, wobei der Formhohlraumquerschnitt am eingießseitigen Ende größer ist als am strangaustrittsseitigen Ende. Eine derartige Kokille ist aus US-A-4 207 941 bekannt.

In der GB-A-2 177 331 ist eine weitere Stranggießkokille erwähnt, deren kühlseitige Außenfläche im oberen Kokillenbereich parallel zueinander angeordnete, in Gießrichtung verlaufende Längsnuten zur besseren Kühlung aufweist.

Der Erfindung liegt die Aufgabe zugrunde, eine Kokille der eingangs genannten Art bereitzustellen, mit der einerseits eine höhere Gießleistung und andererseits eine bessere Strangqualität erreicht werden kann. Gleichzeitig soll die Wärmeabfuhr des teilweise schmelzflüssigen Strangs optimiert werden, um die Standzeit der Kokille zu erhöhen.

Diese Aufgabe wird erfindungsgemäß durch die Kombination der in Anspruch 1 aufgeführten Merkmale gelöst.

Vorteilhafte Weiterbildungen der Erfindung ergeben sich aus den Unteransprüchen.

Die Erfindung wird im folgenden anhand der in den Figuren 1 und 2 dargestellten Ausführungsbeispiele noch näher erläutert.

Es zeigen:
- Figur 1: in schematischer Darstellung eine Seitenansicht einer rohrförmigen Kokille und
- Figur 2: eine Seitenansicht einer weiteren rohrförmigen Kokille mit einem kühloptimierten Flächenbereich.

In Figur 1 ist eine rohrförmige Kokille 1 zum Stranggießen von Stahl mit einem quadratischen Strangquerschnitt von 170 x 170 mm² dargestellt. Die Wanddicke der gebogenen Kokille 1 (Gießradius 8 000 mm) beträgt 18 mm. Der Formhohlraum der etwa 800 mm langen Kokille 1 ist in zwei konisch verlaufende Bereiche unterteilt. Der erste Bereich, der in Gießrichtung eine Teillänge von 320 mm aufweist, besitzt eine Konizität von 2,4 %/m. Für die sich daran anschließende Teillänge von 480 mm ist eine Konizität von 1 %/m gewählt worden.

Wie die Figur 1 erkennen läßt, erstreckt sich der kühloptimierte Bereich 2 mit im Querschnitt dreieckförmigen Vertiefungen 3 in der kühlseitigen Oberfläche der Kokille 1 auf eine Teillänge von etwa 310 mm, die 60 mm unterhalb der Eingießseite beginnt. Mit dem Pfeil 4 ist die Eingießseite der Kokille 1 bezeichnet.

Um optimale Erstarrungsbedingungen für den Stahlstrang während des Gießbetriebs zu erzielen, hat es sich als besonders vorteilhaft erwiesen, den strukturierten Bereich 2 nur auf der Bogenaußenseite der rohrförmigen Kokille 1 anzuordnen.

Der Mittenabstand der im Querschnitt dreieckförmigen Vertiefungen 3 beträgt in Gießrichtung 8 mm, wobei die einzelnen Vertiefungen 3 eine Breite von 4 mm aufweisen. Die maximale Ausdehnung der Vertiefungen 3 senkrecht zur Oberfläche beträgt 1,2 mm. Die jeweiligen geometrischen Merkmale des kühloptimierten Bereichs 2 sind durch Auswertung gießtechnischer Untersuchungen ermittelt worden.

Ein weiteres Ausführungsbeispiel ist in Figur 2 dargestellt. Die ebenfalls für das Stranggießen quadratischer Querschnitte vorgesehene rohrförmige Kokille 1 weist einen kühloptimierten Bereich 2 auf, der aus einer Vielzahl kreisrunder Vertiefungen 3 besteht. Der insgesamt trapezförmige Bereich 2 erstreckt sich dabei über eine Teillänge von 250 mm, wobei er sich in Gießrichtung um etwa 30 % verjüngt. Mit dem Pfeil 4 ist die Eingießseite und mit dem Pfeil 5 das strangaustrittsseitige Ende bezeichnet.

In den beiden Figuren sind jeweils die Ansichten auf die gebogenen Seiten der Kokillenrohre gezeigt. Die Erfindung ist aber selbstverständlich auch auf Block- und Plattenkokillen anwendbar.

## Patentansprüche

1. Kokille (1) zum Stranggießen von Metallen, vorzugsweise Stahl, mit einem an zwei gegenüberliegenden Seiten offenen, mehrfach konisch ausgebildeten Formhohlraum, wobei der Formhohlraumquerschnitt am eingießseitigen Ende (4) größer ist als am strangaustrittsseitigen Ende (5), **dadurch gekennzeichnet, daß** die kühlseitige Oberfläche mindestens einen Flächenbereich (2) mit erhöhtem Wärmeübergangskoeffizienten aufweist, der aus teilweise quer zur Gießrichtung angeordneten Vertiefungen (3) besteht.

2. Kokille (1) nach Anspruch 1, **dadurch gekennzeichnet, daß** die Mittenachse der Kokille (1) in Gießrichtung gerade und/oder gebogen ist.

3. Kokille (1) nach einem der Ansprüche 1 oder 2, **dadurch gekennzeichnet, daß** der Gießquerschnitt rund, polygonal oder ähnlich einer Doppel-T-Form ausgebildet ist.

4. Kokille (1) nach einem der Ansprüche 1 bis 3, **dadurch gekennzeichnet, daß** der Formhohlraum eine dreistufig oder parabolisch ausgebildete Konizität besitzt.

5. Kokille (1) nach einem der Ansprüche 1 bis 4, **dadurch gekennzeichnet, daß** die kühlseitige Oberfläche eine teil- oder ganzflächige Rauhigkeitsstruktur aufweist.

6. Kokille (1) nach einem der Ansprüche 1 bis 5, **dadurch gekennzeichnet, daß** die kühlseitige Oberfläche eine mechanisch aufgebrachte Struktur mit einer Rauhtiefe Rₜ > 1,5 µm besitzt.

7. Kokille (1) nach einem der Ansprüche 1 bis 5, **dadurch gekennzeichnet, daß** die Struktur aus Vertiefungen (3) mit dreieckigem, trapezförmigem oder rundem Querschnitt besteht, wobei der Mittenabstand der Vertiefungen (3) im Bereich von 1 bis 10 mm liegt.

8. Kokille (1) nach einem der Ansprüche 1 bis 7, **dadurch gekennzeichnet, daß** die einzelnen kühlseitigen Oberflächen eine Struktur mit unterschiedlicher Form und/oder Vertiefung aufweisen.

9. Kokille (1) nach einem der Ansprüche 6 oder 7, **dadurch gekennzeichnet, daß** die Struktur vorzugsweise im Bereich der größten Wärmeabgabe (Badspiegelbereich) angeordnet ist.

10. Kokille (1) nach einem der Ansprüche 1 bis 9, **dadurch gekennzeichnet, daß** die kühlseitige Oberfläche eine Struktur aufweist, die sich über einen Bereich symmetrisch zu einer Gießflächenlängsachse erstreckt und sich in Gießrichtung verjüngt.

11. Kokille (1) nach einem der Ansprüche 1 bis 10, **dadurch gekennzeichnet, daß** der Formhohlraum am eingießseitigen Ende (4) eine Ausbauchung besitzt, die sich in Gießrichtung verkleinert.

12. Kokille (1) nach Anspruch 11, **dadurch gekennzeichnet, daß** die Länge der Ausbauchung maximal 50 % der Kokillenlänge beträgt.

## Claims

1. Chill (1) for continuous casting of metals, preferably steel, with a mould cavity which is multiply conical in shape and open at two opposing sides, the mould cavity cross-section being greater at the pouring end (4) than at the casting outlet end (5), **characterised in that** the cooling surface exhibits at least one surface area (2) with an increased heat transfer coefficient which consists of recesses (3) arranged partly transversely to the casting direction.

2. Chill (1) according to claim 1, **characterised in that** the central axis of the chill (1) in the casting direction is straight and/or curved.

3. Chill (1) according to one of claims 1 or 2, **characterised in that** the casting cross-section is round, polygonal or similar to a double T shape.

4. Chill (1) according to one of claims 1 to 3, **characterised in that** the mould cavity has a three-stage or parabolic conicity.

5. Chill (1) according to one of claims 1 to 4, **characterised in that** the cooling surface exhibits a roughness structure extending over part or all of the surface.

6. Chill (1) according to one of claims 1 to 5, **characterised in that** the cooling surface has a mechanically applied structure with a peak to valley height Rₜ > 1.5 *µ*m.

7. Chill (1) according to one of claims 1 to 5, **characterised in that** the structure consists of recesses (3) with a triangular, trapezoidal or round cross-section, the distance between the centres of the recesses (3) lying in the range from 1 to 10 mm.

8. Chill (1) according to one of claims 1 to 7, **characterised in that** the individual cooling surfaces exhibit a structure with a different shape and/or recess.

9. Chill (1) according to one of claims 6 or 7, **characterised in that** the structure is preferably arranged in the area of the greatest heat release (bath surface area).

10. Chill (1) according to one of claims 1 to 9, **characterised in that** the cooling surface exhibits a structure which extends over an area symmetrically to a casting surface longitudinal axis and tapers in the casting direction.

11. Chill (1) according to one of claims 1 to 10, **characterised in that** at the pouring end (4) the mould cavity exhibits a bulge which becomes smaller in the casting direction.

12. Chill (1) according to claim 11, **characterised in that** the length of the bulge is a maximum of 50% of the length of the chill.

## Revendications

1. Coquille (1) pour la coulée continue de métaux, de préférence de l'acier, avec un creux de moule ouverte sur deux côtés opposés, ayant la forme de plusieurs cônes, la section de la cavité de moule étant plus importante à l'extrémité d'introduction de la coulée (4) qu'à l'extrémité de sortie de la coulée (5),
**caractérisée en ce que**
la surface du côté du refroidissement présente au moins une zone superficielle (2) ayant des coefficients accrus de transfert de chaleur, composée de creux (3) disposés en partie transversalement à la direction de coulée.

2. Coquille (1) selon la revendication 1,
**caractérisée en ce que**
l'axe médian de la coquille (1) dans la direction de coulée est droit et/ou courbé.

3. Coquille (1) selon l'une des revendications 1 ou 2,
**caractérisée en ce que**
la section de coulée est de forme ronde, polygonale ou en double T.

4. Coquille (1) selon l'une quelconque des revendications 1 à 3,
**caractérisée en ce que**
la cavité de moule possède une conicité à trois degrés ou en forme de parabole.

5. Coquille (1) selon l'une quelconque des revendications 1 à 4,
**caractérisée en ce que**
la surface du côté de refroidissement présente une structure rugueuse sur une partie ou la totalité de sa surface.

6. Coquille (1) selon l'une quelconque des revendications 1 à 5,
**caractérisée en ce que**
la surface du côté de refroidissement possède une structure mécaniquement apportée avec une profondeur de rugosité Rₜ supérieure à 1,5 µm.

7. Coquille (1) selon l'une quelconque des revendications 1 à 5,
**caractérisée en ce que**
la structure se compose de creux (3) à section triangulaire, en trapèze ou ronde, la distance de centre à centre entre les creux (3) étant comprise entre 1 et 10 mm.

8. Coquille (1) selon quelconque l'une des revendications 1 à 7,
**caractérisée en ce que**
les diverses surfaces du côté de refroidissement présentent une structure ayant différentes formes et/ou différents creux.

9. Coquille (1) selon l'une quelconque des revendications 6 ou 7,
**caractérisée en ce que**
la structure est disposée de préférence dans la zone de plus grand dégagement de chaleur (zone du niveau de bain).

10. Coquille (1) selon l'une quelconque des revendications 1 à 9,
**caractérisée en ce que**
la surface du côté de refroidissement présente une structure qui s'étend sur une zone symétrique par rapport à un axe longitudinal de surface de coulée, et qui se rétrécit dans la direction de la coulée.

11. Coquille (1) selon l'une quelconque des revendications 1 à 10,
**caractérisée en ce que**
la cavité de moule possède à l'extrémité du côté introduction de la coulée (4) un renflement qui diminue dans la direction de la coulée.

12. Coquille (1) selon la revendication 11,
**caractérisée en ce que**
la longueur du renflement s'élève au maximum à 50 % de la longueur de la coquille.
